# EUROPÄISCHE PATENTSCHRIFT

(11) **EP 3 970 985 B1**
(45) Veröffentlichungstag und Bekanntmachung des Hinweises auf die Patenterteilung: **19.06.2024**
(21) Anmeldenummer: 21195052.2
(22) Anmeldetag: 06.09.2021
(51) Int. Cl.: B42F 7/12, B65D 21/02, A47B 87/02

(54) **BRIEFKORBANORDNUNG**
LETTER TRAY ASSEMBLY
AGENCEMENT DE PANIER À LETTRE

(30) Priorität: 18.09.2020 DE 102020124394
(43) Veröffentlichungstag der Anmeldung: 23.03.2022
(73) Patentinhaber: Leitz ACCO Brands GmbH & Co KG, 70469 Stuttgart (DE)
(72) Erfinder: DE WISPELAERE, Mark, 9180 Moerbeke-Waas (BE); SCHNEIDER, Thomas, 71229 Leonberg (DE); LEUTE, Kurt, 78176 Blumberg (DE); SCHNEIDER, Ulrich, 70563 Stuttgart (DE)
(74) Vertreter: Patentanwälte Bregenzer und Reule Partnerschaftsgesellschaft mbB

(56) Entgegenhaltungen:
- DE-A1- 2 131 032
- DE-A1- 4 039 360
- US-A1- 2014 054 308

## Beschreibung

Die Erfindung betrifft eine Briefkorbanordnung mit einem oberen und einem unteren Briefkorb.

Briefkörbe finden überwiegend im Bürobereich Anwendung und dienen vor allem dazu, Schriftgut, wie Eingangspost, Ausgangspost usw., vor der weiteren Verwendung zwischenzulagern. Sie werden hierzu in der Regel auf einer Tischplatte aufgestellt und unter Bildung einer Briefkorbanordnung zur Platzersparnis übereinander gestapelt. Jeder der Briefkörbe weist einen Aufnahmeraum für das Schriftgut auf, der zur Rückseite durch die Rückwand und zu den Seiten durch die Seitenwände begrenzt wird, während der Boden eine Auflagefläche für das Schriftgut bildet. Zur Vorderseite und nach oben ist der Briefkorb offen und ermöglicht die bequeme Entnahme des in ihm aufgenommenen Schriftguts. Eine Briefkorbanordnung ist beispielsweise aus der DE 10 2009 006 526 A1 bekannt. Bei dieser Briefkorbanordnung weist der obere Briefkorb einen nach unten abgebogenen Rand auf, der die Rückwand und die Seitenwände des unteren Briefkorbs umgreift. Voraussetzung für das Stapeln solcher Briefkörbe ist aber, dass sich die Seitenwände im Wesentlichen senkrecht vom Boden nach oben erstrecken. Erstrecken sich dagegen die Seitenwände des unteren Briefkorbs vom Boden ausgehend voneinander weg, so dass sich ihr Abstand nach oben hin vergrößert, so muss der obere Briefkorb größer sein als der untere Briefkorb, um nicht in diesen hineinzurutschen. Zudem ist eine Briefkorbanordnung aus der DE 40 39 360 A1 bekannt. Dort sind zwischen dem oberen und dem unteren Briefkorb Distanzhalter angeordnet, um das Aufnahmevermögen zu vergrößern. Der obere und der untere Briefkorb sind baugleich mit senkrecht vom Boden hochstehenden Seitenwänden ausgebildet. Aus der DE 21 31 032 A1 und der US 2014/054308 A1 ist jeweils die Anordnung von als Obstbehälter dienenden Körben mit den strukturellen Merkmalen des Oberbegriffs des Anspruchs 1 bekannt.

Es ist daher Aufgabe der Erfindung, eine Briefkorbanordnung der eingangs genannten Art derart weiterzubilden, dass die Briefkörbe besser aufeinander gestapelt werden können.

Diese Aufgabe wird erfindungsgemäß durch eine Briefkorbanordnung mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, mit dem Auflageelement ein zusätzliches Bauteil vorzusehen, auf dem der obere Briefkorb aufliegt, und das breit genug ist, die Oberkanten der Seitenwände des unteren Briefkorbs zu umgreifen. Diese erfindungsgemäße Lösung sieht vor, dass der obere Briefkorb und der untere Briefkorb baugleich sind, so dass dann, wenn eine Anzahl von Briefkörben zur Verfügung steht, es nicht relevant ist, welcher als oberer und welcher als unterer Briefkorb dient. Die erfindungsgemäße Lösung sieht zudem vor, dass die Seitenwände des oberen Briefkorbs und des unteren Briefkorbs jeweils ausgehend vom Boden voneinander weg nach außen geneigt sind, so dass sich ihr Abstand nach oben hin vergrößert. Dann bietet das Auflageelement eine einfache Möglichkeit, eine Verbreiterung des oberen Briefkorbs zu schaffen, so dass dieser auf den unteren Briefkorb gestapelt werden kann.

Gemäß der Erfindung ist das Auflageelement ein am oberen Briefkorb an der dem unteren Briefkorb zugewandten Unterseite seines Bodens lösbar befestigter Auflagesteg, dessen einander abgewandte Endpartien die Tragelemente bilden. Im hinteren Bereich kann der obere Briefkorb dann auf der Rückwand des unteren Briefkorbs aufliegen, so dass eine stabile Auflage des oberen Briefkorbs auf dem unteren Briefkorb gegeben ist. Dabei ist es möglich, dass der obere Briefkorb an der Rückseite einfach mit seinem Boden auf der Rückwand des unteren Briefkorbs aufliegt. Um ein Verrutschen der Briefkörbe zueinander besser zu vermeiden, wird jedoch bevorzugt, dass der obere Briefkorb an der Unterseite seines Bodens einen nach unten abstehenden, in einer Draufsicht von unten U-förmigen Rand aufweist, welcher zwei Unterbrechungen aufweist, in die eine Oberkante der Rückwand des unteren Briefkorbs eingreift.

Zur lösbaren Befestigung des Auflagestegs weist der obere Briefkorb an der Unterseite seines Bodens erfindungsgemäß eine Aufnahmerinne auf, in der der Auflagesteg aufgenommen ist. Wenn der Auflagesteg passgenau mit etwas Spiel in der Aufnahmerinne aufgenommen ist, ist er in seiner Position festgelegt, so dass ein definiertes Stapeln der Briefkörbe möglich ist. Dabei ist gemäß einer ersten erfindungsgemäßen Ausführungsform vorgesehen, dass in der Aufnahmerinne mindestens zwei einander gegenüberliegende und von zwei die Aufnahmerinne begrenzenden Begrenzungswänden aufeinander zu vorspringende Rastelelemente zur Befestigung des Auflagestegs angeordnet sind. Der Auflagesteg kann dann auf einfache Weise in die Aufnahmerinne eingesetzt und dort durch Rasten am oberen Briefkorb befestigt werden. Beispielsweise kann die Briefkorbanordnung in zerlegtem Zustand verkauft werden, wenn der obere Briefkorb, der untere Briefkorb und der Auflagesteg platzsparend verpackt sind und erst nach der Entnahme aus der Verpackung zur Briefkorbanordnung zusammengesetzt werden. Zweckmäßig untergreift jedes der Rastelemente den Auflagesteg an einer zu einer Unterseite des Auflagestegs offenen Ausnehmung. Desweiteren wird bevorzugt, dass der Auflagesteg zumindest einer der Ausnehmungen gegenüberliegend eine sich zu seiner Oberseite erstreckende Auflaufschräge aufweist, so dass das Einrasten in die Aufnahmerinne erleichtert wird.

Die Begrenzungswände stehen vorteilhaft aus der Unterseite des Bodens vor, so dass der Boden im Bereich der Aufnahmerinne keine verminderte Dicke aufweist. Aus ihm vorstehende Begrenzungswände verleihen dem Boden zudem eine erhöhte Stabilität. Zudem wird bevorzugt, dass die Aufnahmerinne zu ihren einander abgewandten Enden offen ist und der Auflagesteg aus beiden Enden herausragt. Er kann dann einfacher in der für das Umgreifen der Oberkanten der Seitenwände des unteren Briefkorbs erforderlichen Länge hergestellt werden. Gemäß einer alternativen zweiten erfindungsgemäßen Ausführungsform, die auch mit der ersten Ausführungsform kombiniert werden kann, steht in der Aufnahmerinne mindestens ein erstes Positionierelement aus dem Boden des oberen Briefkorbs vor, das in ein komplementäres zweites Positionierelement am Auflagesteg eingreift, so dass dessen Positionierung in der Aufnahmerinne erleichtert wird.

Das Auflageelement ist zweckmäßig zu einer quer zur Rückwand des oberen Briefkorbs verlaufenden Mittelebene spiegelsymmetrisch. Des weiteren wird bevorzugt, dass die Auflagepartien jeweils eine sich entlang der Oberkante der betreffenden Seitenwand an deren der anderen Seitenwand abgewandten Außenseite erstreckende Längsrippe und eine sich quer zur betreffenden Seitenwand zu deren der Außenseite abgewandten Innenseite erstreckende Querrippe aufweisen, zwischen denen die Oberkante der betreffenden Seitenwand aufgenommen ist.

Die Briefkorbanordnung kann lediglich einen oberen und einen unteren Briefkorb aufweisen. Sie kann jedoch durch Hinzunahme mindestens eines auf den oberen Briefkorb aufgesetzten weiteren Briefkorbs erweitert werden. Dieser kann ein mit dem oberen Briefkorb baugleicher Briefkorb sein, an dessen dem oberen Briefkorb zugewandter Unterseite seines Bodens ein mit dem Auflageelement baugleiches weiteres Auflageelement lösbar befestigt ist, das an seinen Tragelementen jeweils eine auf einer der Seitenwände des oberen Briefkorbs aufliegende und deren Oberkante umgreifende Auflagepartie aufweist. Auf diese Weise können noch zahlreiche weitere obere Briefkörbe zur Erweiterung der Briefkorbanordnung auf diese aufgesetzt werden.

Im Folgenden wird die Erfindung anhand eines in der Zeichnung schematisch dargestellten Ausführungsbeispiels näher erläutert. Es zeigen
- Fig. 1: eine Briefkorbanordnung gemäß einem ersten Ausführungsbeispiel mit einem oberen Briefkorb und einem unteren Briefkorb in perspektivischer Darstellung von oben;
- Fig. 2a, b: den oberen Briefkorb der Briefkorbanordnung gemäß Fig. 1 in perspektivischer Darstellung von oben und von unten;
- Fig. 3a bis c: einen Auflagesteg in Seitenansicht, in einer Ansicht von unten und in einer Ansicht von oben;
- Fig. 4: eine Briefkorbanordnung gemäß einem zweiten Ausführungsbeispiel mit einem oberen Briefkorb und einem unteren Briefkorb sowie mit zwei Ablageschalen in perspektivischer Darstellung von oben und
- Fig. 5a, b: eine der Ablageschalen gemäß Fig. 4 in perspektivischer Darstellung von oben und in Draufsicht von unten.

Die in Fig. 1 dargestellte Briefkorbanordnung 10 gemäß dem ersten Ausführungsbeispiel weist einen oberen Briefkorb 10a und einen unteren Briefkorb 10b auf, auf dem der obere Briefkorb 10a aufgesetzt ist. Der obere Briefkorb 10a und der untere Briefkorb 10b sind baugleich, also identisch ausgeführt. Sie weisen jeweils einen Boden 12 zur Auflage von Schriftgut, eine sich vom Boden 12 nach oben erstreckende Rückwand 14 und zwei sich im Abstand zueinander quer von der Rückwand 14 erstreckende und sich vom Boden 12 nach oben erstreckende Seitenwände 16 auf. Jeder der beiden Briefkörbe 10a, 10b ist nach vorne und nach oben offen, und die Seitenwände 16 erstrecken sich vom Boden 12 aus voneinander weg nach außen geneigt, so dass ihre Oberkanten 18 in einem größeren Abstand zueinander angeordnet sind als die Seitenkanten 20 des Bodens 12, an denen die Seitenwände 16 an den Boden 12 angeformt sind. Beide Briefkörbe 10a, 10b sind einstückig aus Kunststoff gefertigt.

Jeder der Briefkörbe 10a, 10b weist, wie am Beispiel des oberen Briefkorbs 10a in Fig. 2a, b gezeigt wird, an der Unterseite 22 seines Bodens 12 eine Aufnahmerinne 24 auf, die durch zwei im Abstand zueinander zwischen den Seitenkanten 20 verlaufenden, nach unten aus dem Boden 12 vorstehenden Begrenzungswänden 26 gebildet wird. In der Aufnahmerinne 24 des oberen Briefkorbs 10a ist ein Auflagesteg 28 (vgl. Fig. 3a bis c) aufgenommen, dessen einander abgewandte Endpartien 30 aus den Enden der Aufnahmerinne 24 vorstehen. Jede der Endpartien 30 weist eine Auflagepartie 32 auf, die auf einer der Oberkanten 18 der Seitenwände 16 des unteren Briefkorbs 10b aufliegt, so dass die Endpartien 30 Tragelemente bilden, die den oberen Briefkorb 10a tragen. Die Auflagepartien 32 weisen jeweils eine Längsrippe 34 und eine Querrippe 36 auf, wobei sich die Längsrippe 34 entlang der der jeweils anderen Seitenwand 16 abgewandten Außenseite der betreffenden Seitenwand 16 erstreckt, während sich die Querrippe 36 quer zur betreffenden Seitenwand 16 auf deren der Außenseite abgewandte Innenseite zu erstreckt. Die jeweilige Oberkante 18 ist zwischen der Längsrippe 34 und der Querrippe 36 der betreffenden Auflagepartie 32 aufgenommen. An seiner Unterseite 38 weist der Auflagesteg 28 zwei einander abgewandte, zur Unterseite 38 offene Ausnehmungen 40 auf, die von von den Begrenzungswänden 26 aufeinander zu vorspringenden Rastelementen untergriffen werden. Um eine einfache Befestigung des Auflagestegs 28 am oberen Briefkorb 10a zu ermöglichen, ist gegenüber jeder der Ausnehmungen 40 an der Oberseite 42 des Auflagestegs 28 eine Auflaufschräge 44 angeordnet, über die das betreffende Rastelement beim Einsetzen des Auflagestegs 28 in die Aufnahmerinne 24 gleitet. Zudem stehen in der Aufnahmerinne 24 zwei in der Zeichnung nicht dargestellte erste Positionierelemente vom Boden 12 vor, die in komplementäre zweite Positionierelemente 46 an der Oberseite 42 des Auflagestegs 28 eingreifen, um diesen in der Aufnahmerinne 24 zu positionieren. Die Aufnahmerinne 24 und der Auflagesteg 28 weisen zudem eine gekrümmte Form auf, so dass der Auflagesteg 28 definiert in die Aufnahmerinne 24 eingesetzt werden kann und dort passgenau mit etwas Spiel aufgenommen ist, und sind bezüglich einer quer zur Rückwand 14 verlaufenden Mittelebene spiegelsymmetrisch.

Im hinteren Bereich liegt der obere Briefkorb 10a auf der Rückwand 14 des unteren Briefkorbs 10b auf. Jeder der Briefkörbe 10a, 10b weist einen von der Unterseite 22 des Bodens 12 vorstehenden U-förmigen Rand 48 auf, welcher wiederum zwei Unterbrechungen 50 aufweist, in die eine sich an die Oberkanten 18 der Seitenwände 16 anschließende Oberkante 52 der Rückwand 14 eingreift. Durch diese Maßnahme ist der obere Briefkorb 10a gegen ein Verrutschen bezüglich des unteren Briefkorbs 10b in einer Richtung quer zu dessen Rückwand 14 gesichert.

Die Briefkorbanordnung 10' gemäß dem zweiten Ausführungsbeispiel (Fig. 4) weist ebenfalls einen oberen Briefkorb 10a und einen unteren Briefkorb 10b auf, die baugleich mit den Briefkörben 10a, 10b gemäß dem ersten Ausführungsbeispiel sind. Die Aufnahmerinne 24 und der mit den Unterbrechungen 50 versehene Rand 48 sind bei diesem Ausführungsbeispiel nicht zwingend vorhanden (diese Alternative ist nicht beansprucht), können aber, wie in Fig. 4 im Falle des Rands 48 dargestellt, dennoch vorhanden sein (diese Alternative ist erfindungsgemäß).

Die Briefkorbanordnung 10` weist zudem eine Ablageschale 54 auf, die auf den oberen Briefkorb 10a aufgesetzt ist. Diese ist kleiner als der obere Briefkorb 10a und der untere Briefkorb 10b und stellt zusätzlichen Stauraum für kleinere Gegenstände zur Verfügung. Ihr Boden 12' ist kürzer und schmaler als der Boden 12 des oberen Briefkorbs 10a und der Boden 12 des unteren Briefkorbs 10b. Die Ablageschale 54 weist von den Oberkanten seiner Seitenwände 16' abstehende, auf den Oberkanten 18 der Seitenwände 16 des oberen Briefkorbs 10a aufliegende Tragelemente 56 sowie ein von der Oberkante ihrer Rückwand 14' abstehendes, auf der Oberkante 52 der Rückwand 14 des oberen Briefkorbs 10a aufliegendes Tragelement 56 auf. Eine baugleiche Ablageschale 54 ist zudem zwischen dem oberen und dem unteren Briefkorb 10a, 10b angeordnet und ersetzt den Auflagesteg 28 des ersten Ausführungsbeispiels. Ihre Tragelemente 56 liegen auf den Oberkanten 18 der Seitenwände 16 und auf der Oberkante 52 der Rückwand 14 des unteren Briefkorbs 10b auf. Der obere Briefkorb 10a liegt mit der Unterseite 22 seines Bodens 12 auf den Oberkanten 18' der Seitenwände 16' und der Rückwand 14' de unteren Ablageschale 54 auf. Die Ablageschalen 54 sind wiederum bezüglich der quer zur Rückwand 14 verlaufenden Mittelebene des oberen Briefkorbs 10a spiegelsymmetrisch.

Eine der beiden Ablageschalen 54 ist im Detail in Fig. 5a, b dargestellt. Die Tragelemente 56 sind im wesentlichen gleich wie die Endpartien 30 des Auflagestegs 28 gemäß dem ersten Ausführungsbeispiel ausgebildet. Jedes der Tragelemente 56 weist eine Auflagepartie 32 auf, die auf einer der Oberkanten 18 der Seitenwände 16 des oberen bzw. unteren Briefkorbs 10a, 10b aufliegt. Die Auflagepartien 32 weisen jeweils eine Längsrippe 34 und eine Querrippe 36 auf, wobei sich die Längsrippe 34 entlang der der jeweils anderen Seitenwand 16 abgewandten Außenseite der betreffenden Seitenwand 16 erstreckt, während sich die Querrippe 36 quer zur betreffenden Seitenwand 16 auf deren der Außenseite abgewandte Innenseite zu erstreckt. Die jeweilige Oberkante 18 ist zwischen der Längsrippe 34 und der Querrippe 36 der betreffenden Auflagepartie 32 aufgenommen.

Zusammenfassend ist folgendes festzuhalten: Die Erfindung betrifft gemäß einem bevorzugten Ausführungsbeispiel eine Briefkorbanordnung 10 mit einem oberen und einem unteren Briefkorb 10a, 10b, welche jeweils einen Boden 12, eine sich vom Boden 12 nach oben erstreckende Rückwand 14 und sich vom Boden 12 nach oben erstreckende, im Abstand zueinander quer zur Rückwand 14 verlaufende Seitenwände 16 aufweisen. Erfindungsgemäß ist vorgesehen, dass am oberen Briefkorb 10a an der dem unteren Briefkorb 10b zugewandten Unterseite 22 seines Bodens 12 ein Auflagesteg 28 lösbar befestigt ist, der an seinen einander abgewandten Endpartien 30 jeweils eine auf einer der Seitenwände 16 des unteren Briefkorbs 10b aufliegende und deren Oberkante 18 umgreifende Auflagepartie 32 aufweist.

## Patentansprüche

1. Briefkorbanordnung mit einem oberen und einem unteren Briefkorb (10a, 10b), welche jeweils einen Boden (12), eine sich vom Boden (12) nach oben erstreckende Rückwand (14) und sich vom Boden (12) nach oben erstreckende, im Abstand zueinander quer zur Rückwand (14) verlaufende Seitenwände (16) aufweisen, wobei zwischen dem oberen Briefkorb (10a) und dem unteren Briefkorb (10b) ein Auflageelement (28, 54) angeordnet ist, auf dem der obere Briefkorb (10a) aufliegt und das mindestens zwei Tragelemente (30, 56) aufweist, die jeweils eine auf einer der Seitenwände (16) des unteren Briefkorbs (10b) aufliegende und deren Oberkante (18) umgreifende Auflagepartie (32) aufweisen, wobei der obere Briefkorb (10a) und der untere Briefkorb (10b) baugleich sind, wobei die Seitenwände (16) des oberen Briefkorbs (10a) und des unteren Briefkorbs (10b) jeweils ausgehend vom Boden (12) voneinander weg nach außen geneigt sind, wobei das Auflageelement (28) ein am oberen Briefkorb (10a) an der dem unteren Briefkorb (10b) zugewandten Unterseite (22) seines Bodens (12) lösbar befestigter Auflagesteg ist, dessen einander abgewandte Endpartien (30) die Tragelemente bilden, **dadurch gekennzeichnet, dass** der obere Briefkorb (10a) an der Unterseite (22) seines Bodens (12) eine Aufnahmerinne (24) aufweist, in der der Auflagesteg (28) aufgenommen ist, wobei in der Aufnahmerinne (24) mindestens zwei einander gegenüberliegende und von zwei die Aufnahmerinne (24) begrenzenden Begrenzungswänden (26) aufeinander zu vorspringende Rastelemente zur Befestigung des Auflagestegs (28) angeordnet sind und/oder wobei in der Aufnahmerinne (24) mindestens ein erstes Positionierelement aus dem Boden (12) des oberen Briefkorbs (10a) vorsteht, das in ein komplementäres zweites Positionierelement (46) am Auflagesteg (28) eingreift.

2. Briefkorbanordnung nach Anspruch 1, wobei in der Aufnahmerinne (24) mindestens zwei einander gegenüberliegende und von zwei die Aufnahmerinne (24) begrenzenden Begrenzungswänden (26) aufeinander zu vorspringende Rastelemente zur Befestigung des Auflagestegs (28) angeordnet sind, **dadurch gekennzeichnet, dass** jedes der Rastelemente den Auflagesteg (28) an einer zu einer Unterseite (38) des Auflagestegs (28) offenen Ausnehmung (40) untergreift.

3. Briefkorbanordnung nach Anspruch 2, **dadurch gekennzeichnet, dass** der Auflagesteg (28) zumindest einer der Ausnehmungen (40) gegenüberliegend eine sich zu seiner Oberseite (42) erstreckende Auflaufschräge (44) aufweist.

4. Briefkorbanordnung nach einem der vorangehenden Ansprüche, wobei in der Aufnahmerinne (24) mindestens zwei einander gegenüberliegende und von zwei die Aufnahmerinne (24) begrenzenden Begrenzungswänden (26) aufeinander zu vorspringende Rastelemente zur Befestigung des Auflagestegs (28) angeordnet sind, **dadurch gekennzeichnet, dass** die Begrenzungswände (26) aus der Unterseite (22) des Bodens (12) vorstehen.

5. Briefkorbanordnung nach einem der vorangehenden Ansprüche, **dadurch gekennzeichnet, dass** die Aufnahmerinne (24) zu ihren einander abgewandten Enden offen ist und der Auflagesteg (28) aus beiden Enden herausragt.

6. Briefkorbanordnung nach einem der vorangehenden Ansprüche, **dadurch gekennzeichnet, dass** das Auflageelement (28, 54) zu einer quer zur Rückwand (14) des oberen Briefkorbs (10a) verlaufenden Mittelebene spiegelsymmetrisch ist.

7. Briefkorbanordnung nach einem der vorangehenden Ansprüche, **dadurch gekennzeichnet, dass** die Auflagepartien (32) jeweils eine sich entlang der Oberkante (18) der betreffenden Seitenwand (16) an deren der anderen Seitenwand (16) abgewandten Außenseite erstreckende Längsrippe (34) und eine sich quer zur betreffenden Seitenwand (16) zu deren der Außenseite abgewandten Innenseite erstreckende Querrippe (36) aufweisen.

8. Briefkorbanordnung nach einem der vorangehenden Ansprüche, **dadurch gekennzeichnet, dass** der obere Briefkorb (10a) an der Unterseite (22) seines Bodens (12) einen nach unten abstehenden, in einer Draufsicht von unten U-förmigen Rand (48) aufweist, welcher zwei Unterbrechungen (50) aufweist, in die eine Oberkante (52) der Rückwand (14) des unteren Briefkorbs (10b) eingreift.

9. Briefkorbanordnung nach einem der vorangehenden Ansprüche, **gekennzeichnet durch** mindestens einen auf den oberen Briefkorb (10a) aufgesetzten weiteren Briefkorb, wobei der mindestens eine weitere Briefkorb mit dem oberen Briefkorb (10a) baugleich ist und wobei an dessen dem oberen Briefkorb (10a) zugewandter Unterseite seines Bodens ein mit dem Auflageelement (28, 54) baugleiches weiteres Auflageelement lösbar befestigt ist, das an seinen einander abgewandten Endpartien jeweils eine auf einer der Seitenwände (16) des oberen Briefkorbs (10a) aufliegende und deren Oberkante (18) umgreifende Auflagepartie aufweist.

## Claims

1. Letter tray assembly with an upper letter tray and a lower letter tray (10a, 10b) which in each case have a base (12), a back wall (14) extending upwards from the base (12) and side walls (16) extending upwards from the base (12) and running transversely with respect to the back wall (14) at a distance from each other, wherein between the upper letter tray (10a) and the lower letter tray (10b) there is arranged a supporting element (28, 54) on which the upper letter tray (10a) rests and which has at least two carrying elements (30, 56) which in each case have a supporting portion (32) resting on one of the side walls (16) of the lower letter tray (10b) and engaging around the upper edge (18) of said side wall, wherein the upper letter tray (10a) and the lower letter tray (10b) are structurally identical, wherein the side walls (16) of the upper letter tray (10a) and of the lower letter tray (10b) are each inclined from the base (12) outwards away from each other, wherein the supporting element (28) is a supporting web which is fastened releasably to the upper letter tray (10a) on the underside (22) of its base (12) facing the lower letter tray (10b), and the mutually averted end portions (30) of which supporting web form the carrying elements, **characterized in that** the upper letter tray (10a) has, on the underside (22) of its base (12), a receiving channel (24) in which the supporting web (28) is accommodated, wherein at least two mutually opposite latching elements which project towards each other from two boundary walls (26) bounding the receiving channel (24) and are intended for fastening the supporting web (28) are arranged in the receiving channel (24), and/or wherein, in the receiving channel (24), at least one first positioning element protrudes from the base (12) of the upper letter tray (10a) and engages in a complementary second positioning element (46) on the supporting web (28).

2. Letter tray assembly according to Claim 1, wherein at least two mutually opposite latching elements which project towards each other from two boundary walls (26) bounding the receiving channel (24) and are intended for fastening the supporting web (28) are arranged in the receiving channel (24), **characterized in that** each of the latching elements engages under the supporting web (28) at a recess (40) which is open to an underside (38) of the supporting web (28).

3. Letter tray assembly according to Claim 2, **characterized in that** the supporting web (28) has, opposite at least one of the recesses (40), a run-on slope (44) extending to the upper side (42) of said supporting web.

4. Letter tray assembly according to one of the preceding claims, wherein at least two mutually opposite latching elements which project towards each other from two boundary walls (26) bounding the receiving channel (24) and are intended for fastening the supporting web (28) are arranged in the receiving channel (24), **characterized in that** the boundary walls (26) protrude from the underside (22) of the base (12).

5. Letter tray assembly according to one of the preceding claims, **characterized in that** the receiving channel (24) is open to its mutually averted ends and the supporting web (28) protrudes out of the two ends.

6. Letter tray assembly according to one of the preceding claims, **characterized in that** the supporting element (28, 54) is mirror-symmetrical to a central plane running transversely with respect to the back wall (14) of the upper letter tray (10a).

7. Letter tray assembly according to one of the preceding claims, **characterized in that** the supporting portions (32) each have a longitudinal rib (34) extending along the upper edge (18) of the relevant side wall (16) on the outer side thereof facing away from the other side wall (16), and a transverse rib (36) extending transversely with respect to the relevant side wall (16) to the inner side thereof facing away from the outer side.

8. Letter tray assembly according to one of the preceding claims, **characterized in that** the upper letter tray (10a), on the underside (22) of its base (12), has a downwardly protruding edge (48) which is U-shaped in a plan view from below and which has two interruptions (50) in which an upper edge (52) of the back wall (14) of the lower letter tray (10b) engages.

9. Letter tray assembly according to one of the preceding claims, **characterized by** at least one further letter tray placed onto the upper letter tray (10a), wherein the at least one further letter tray is structurally identical to the upper letter tray (10a), and wherein a further supporting element which is structurally identical to the supporting element (28, 54) is fastened releasably to the underside of the base of said further letter tray facing the upper letter tray (10a), the supporting element, on its mutually averted end portions, in each case having a supporting portion which rests on one of the side walls (16) of the upper letter tray (10a) and engages around the upper edge (18) of said side wall.

## Revendications

1. Agencement de corbeilles à courrier avec une corbeille à courrier supérieure et une corbeille à courrier inférieure (10a, 10b), qui présentent chacune un fond (12), une paroi arrière (14) s'étendant vers le haut depuis le fond (12) et des parois latérales (16) s'étendant vers le haut depuis le fond (12), à distance l'une de l'autre, transversalement à la paroi arrière (14), un élément d'appui (28, 54) étant agencé entre la corbeille à courrier supérieure (10a) et la corbeille à courrier inférieure (10b), sur lequel s'appuie la corbeille à courrier supérieure (10a) et qui présente au moins deux éléments porteurs (30, 56) qui présentent chacun une partie d'appui (32) s'appuyant sur l'une des parois latérales (16) de la corbeille à courrier inférieure (10b) et entourant son bord supérieur (18), la corbeille à courrier supérieure (10a) et la corbeille à courrier inférieure (10b) étant de construction identique, les parois latérales (16) de la corbeille à courrier supérieure (10a) et de la corbeille à courrier inférieure (10b) étant respectivement inclinées vers l'extérieur en s'éloignant l'une de l'autre à partir du fond (12), l'élément d'appui (28) étant une entretoise d'appui fixée de manière amovible à la corbeille à courrier supérieure (10a) sur le côté inférieur (22) de son fond (12) tourné vers la corbeille à courrier inférieure (10b), dont les parties d'extrémité (30) détournées l'une de l'autre forment les éléments porteurs, **caractérisé en ce que** la corbeille à courrier supérieure (10a) présente sur le côté inférieur (22) de son fond (12) une rainure de réception (24) dans laquelle est reçue l'entretoise d'appui (28), au moins deux éléments d'encliquetage opposés l'un à l'autre et faisant saillie l'un vers l'autre à partir de deux parois de délimitation (26) délimitant la rainure de réception (24) étant agencés dans la rainure de réception (24) pour la fixation de l'entretoise d'appui (28) et/ou au moins un premier élément de positionnement faisant saillie à partir du fond (12) de la corbeille à courrier supérieure (10a) dans la rainure de réception (24), qui s'engage dans un deuxième élément de positionnement (46) complémentaire sur l'entretoise d'appui (28).

2. Agencement de corbeilles à courrier selon la revendication 1, dans lequel au moins deux éléments d'encliquetage opposés l'un à l'autre et faisant saillie l'un vers l'autre à partir de deux parois de délimitation (26) délimitant la rainure de réception (24) sont agencés dans la rainure de réception (24) pour la fixation de l'entretoise d'appui (28), **caractérisé en ce que** chacun des éléments d'encliquetage s'engage sous l'entretoise d'appui (28) au niveau d'un évidement (40) ouvert vers un côté inférieur (38) de l'entretoise d'appui (28).

3. Agencement de corbeilles à courrier selon la revendication 2, **caractérisé en ce que** l'entretoise d'appui (28) présente, à l'opposé d'au moins l'un des évidements (40), un biais d'accès (44) s'étendant vers son côté supérieur (42).

4. Agencement de corbeilles à courrier selon l'une quelconque des revendications précédentes, dans lequel au moins deux éléments d'encliquetage opposés l'un à l'autre et faisant saillie l'un vers l'autre à partir de deux parois de délimitation (26) délimitant la rainure de réception (24) sont agencés dans la rainure de réception (24) pour de fixation de l'entretoise d'appui (28), **caractérisé en ce que** les parois de délimitation (26) font saillie à partir du côté inférieur (22) du fond (12) .

5. Agencement de corbeilles à courrier selon l'une quelconque des revendications précédentes, **caractérisé en ce que** la rainure de réception (24) est ouverte à ses extrémités détournées l'une de l'autre et l'entretoise d'appui (28) dépasse des deux extrémités.

6. Agencement de corbeilles à courrier selon l'une quelconque des revendications précédentes, **caractérisé en ce que** l'élément d'appui (28, 54) est symétrique par rapport à un plan médian transversal à la paroi arrière (14) de la corbeille à courrier supérieure (10a).

7. Agencement de corbeilles à courrier selon l'une quelconque des revendications précédentes, **caractérisé en ce que** les parties d'appui (32) présentent chacune une nervure longitudinale (34) s'étendant le long du bord supérieur (18) de la paroi latérale concernée (16) sur son côté extérieur détourné de l'autre paroi latérale (16) et une nervure transversale (36) s'étendant transversalement à la paroi latérale concernée (16) sur son côté intérieur détourné du côté extérieur.

8. Agencement de corbeilles à courrier selon l'une quelconque des revendications précédentes, **caractérisé en ce que** la corbeille à courrier supérieure (10a) présente, sur le côté inférieur (22) de son fond (12), un bord (48) en forme de U dépassant vers le bas, vu de dessous, qui présente deux interruptions (50) dans lesquelles s'engage un bord supérieur (52) de la paroi arrière (14) de la corbeille à courrier inférieure (10b).

9. Agencement de corbeilles à courrier selon l'une quelconque des revendications précédentes, **caractérisé par** au moins une autre corbeille à courrier placée sur la corbeille à courrier supérieure (10a), l'au moins une autre corbeille à courrier étant de construction identique à la corbeille à courrier supérieure (10a) et un autre élément d'appui de construction identique à l'élément d'appui (28, 54) étant fixé de manière amovible sur le côté inférieur de son fond tourné vers la corbeille à courrier supérieure (10a), qui présente respectivement sur ses parties d'extrémité détournées l'une de l'autre une partie d'appui s'appuyant sur l'une des parois latérales (16) de la corbeille à courrier supérieure (10a) et entourant son bord supérieur (18).
